# FASCICULE DE BREVET EUROPEEN

(11) **EP 2 672 337 B1**
(45) Date de publication et mention de la délivrance du brevet: **07.08.2019**
(21) Numéro de dépôt: 12171027.1
(22) Date de dépôt: 06.06.2012
(51) Int. Cl.: G04B 37/14

(54) **DISPOSITIF DE FIXATION AMOVIBLE ET PIVOTANT POUR BRACELET**
ENTFERNBARE KLAPPBEFESTIGUNG FÜR ARMBAND
REMOVABLE, PIVOTING ATTACHMENT DEVICE FOR WATCH STRAP

(43) Date de publication de la demande: 11.12.2013
(73) Titulaire: Glashütter Uhrenbetrieb GmbH, 01768 Glashütte/Sachsen (DE)
(72) Inventeur: Gammel, Christian, 01773 Bärenstein (DE)
(74) Mandataire: Goulette, Ludivine

(56) Documents cités:
- EP-A1- 0 682 300
- EP-A1- 1 439 434
- FR-A1- 2 664 401
- FR-A1- 2 738 123
- US-A- 5 117 406
- US-A1- 2006 280 038
- US-A1- 2010 309 755

## Description

La présente invention concerne de manière générale un dispositif d'attache pour bracelets interchangeables d'articles de joaillerie, bijouterie, maroquinerie ou horlogerie. Elle concerne plus précisément un dispositif pour montre comprenant une carrure et un bracelet fixé à la carrure à l'aide d'une pièce d'attache amovible pivotante.

### ARRIERE PLAN TECHNOLOGIQUE

Dans le domaine de l'horlogerie, et plus particulièrement des montres bracelets, il est connu de fixer les extrémités d'un bracelet à la carrure à l'aide de moyens d'articulation. Pour les bracelets en cuir ou en caoutchouc formés de deux brins distincts, ces moyens d'articulation se présentent en général sous la forme d'une paire de cornes ou d'attaches sur lesquelles est fixée une barrette autour de laquelle est enroulée l'extrémité du brin du bracelet, qui peut ainsi pivoter par rapport à la carrure. Pour des bracelets en acier du type à boucle déployante, le boîtier de montre est typiquement doté d'une embase, de part et d'autre de laquelle viennent se monter des maillons de façon pivotante autour d'un axe.

On connaît par ailleurs, par exemple du document EP1664940, des pièces d'attaches amovibles pour bracelet formées de deux parties montées dans un trou traversant de la carrure pour former des cornes recevant des barrettes de fixation d'un bracelet. Une pression sur un poussoir permet de libérer les pièces d'attache amovibles. Selon un mode de réalisation particulier, les cornes sont pivotantes et on se retrouve alors avec une double articulation avec un premier axe de pivotement qui est celui des cornes et un deuxième axe de pivotement qui est celui de la barrette de fixation de l'extrémité du bracelet.

La demande de brevet US2010/0309755 montre un autre exemple d'un système d'attache doublement articulé avec une barrette vissée en deux parties introduite dans un trou traversant d'un boîtier pour y attacher une pièce intermédiaire de fixation du bracelet. Des chevilles amovibles sont également introduites dans l'axe ce trou et leurs dimensions par rapport à la barrette et au trou traversant sont choisies de telle sorte qu'aucun frottement ne puisse occasionner le dévissage mutuel des deux éléments formant la barrette.

Néanmoins, un problème du dispositif d'attache proposé est qu'il n'est possible, d'une part, de monter le bracelet sur la pièce d'attache qu'une fois que cette dernière a été montée à la carrure; d'autre part, il est nécessaire d'aménager des surfaces de butées sur l'axe des pièces formant la corne pivotante afin d'éviter tout mouvement axial de leur part tendant à les faire ressortir du trou traversant dans lequel elles ont été introduites.

Il existe par conséquent un besoin pour un dispositif d'attache pour bracelet exempt de ces limitations connues.

### RESUME DE L'INVENTION

Un but de la présente invention est de fournir un dispositif de fixation alternatif pour bracelet, de construction simplifiée et d'encombrement réduit tout en permettant toujours un remplacement très facile du bracelet sans requérir d'outils particuliers.

Ces buts sont atteints notamment grâce à un dispositif de fixation comprenant les caractéristiques de la revendication principale, en particulier une pièce d'attache amovible reliée à un boîtier de façon pivotante comprenant une charnière pour l'assemblage audit boîtier.

Des modes de réalisation avantageux de cette montre font l'objet des revendications dépendantes.

Un avantage de la solution proposée est qu'elle permet en particulier un montage modulaire du bracelet sur la pièce d'attache indépendamment du montage de cette dernière sur la carrure d'une montre ou tout autre type de boîtier.

Un autre avantage de la solution proposée est qu'elle ne nécessite pas de trou traversant pour le montage de la pièce d'attache pivotante, ce qui minimise les déchets de matière et permet donc de réduire les coûts de fabrication. Par ailleurs, le dispositif d'attache est rendu plus compact, ce qui permet de le cacher totalement par exemple sous le boîtier et améliore ainsi l'esthétique globale de l'article porté dans la mesure où aucune altération du boîtier ne sera visible par l'utilisateur.

Un avantage additionnel de la solution proposée est que la rotation de la pièce d'attache par rapport au boîtier ne sera limitée que par le contact mutuel direct entre ces pièces; le débattement sera donc beaucoup plus important que dans le cas où des surfaces de butées sont aménagées directement au niveau de l'axe de rotation comme dans l'art antérieur. Ainsi le confort au porter sera encore amélioré pour l'utilisateur grâce au système de double articulation fourni, dont chacun des angles respectifs pourra être optimisé pour épouser au mieux la forme du poignet de l'utilisateur sans former d'angulation trop saillante.

### BREVE DESCRIPTION DES FIGURES

Les buts, avantages et caractéristiques de la montre selon la présente invention apparaîtront plus clairement dans la description détaillée suivante d'au moins une forme de réalisation de l'invention donnée uniquement à titre d'exemple non limitatif et illustrée par les dessins annexés sur lesquels:
- la figure 1 représente de manière schématique une montre pourvue de dispositifs d'attache selon un mode de réalisation préférentiel de la présente invention, le dispositif étant montré d'une part en position éclatée et d'autre part en position assemblée à la carrure;
- la figure 2 représente une vue en coupe du dispositif d'attache selon le mode de réalisation préférentiel illustré à la figure 1, selon l'axe A-A.

### DESCRIPTION DETAILLEE

Dans ce qui suit, on fera référence aux figures 1 et 2 qui représentent de manière schématique une montre bracelet pourvue du dispositif de fixation selon un mode de réalisation préférentiel de l'invention.

Sur la figure 1 on peut distinguer un boîtier 2, formé ici par une carrure 3 de montre, ainsi que des pièces d'attaches 1 de part et d'autre de la carrure. Sur le côté gauche de la figure 1, les différentes pièces du dispositif de fixation amovible et pivotant sont montrées selon une vue éclatée alors que sur le côté droit de cette figure la pièce d'attache 1 est montrée alors qu'elle est montée de façon pivotante à la carrure 3.

Selon le mode de réalisation préférentiel illustré, les pièces d'attache 1 amovibles sont formées par une paire de cornes 11 formées d'un seul tenant, et adaptées pour recevoir une barrette de fixation pour un bracelet, comme des cornes traditionnelles usinées directement sur la carrure. A cet effet, des trous de fixation 12 sont prévus à l'intérieur des cornes. Cet agencement permet d'une part un usinage simplifié des cornes 11 tout en leur conférant un degré de liberté en rotation par rapport à la carrure 3.

Les cornes 11 sont reliées à la carrure 3 à l'aide d'une charnière 5, également formée de préférence de façon monobloc avec le reste de la pièce d'attache 1. La charnière 5 constitue un organe de liaison entre la pièce d'attache 1 et la carrure 3, permettant leur pivotement mutuel autour un axe commun. La charnière 5 est formée, selon le mode de réalisation préférentiel illustré par les figures 1 et 2, par un élément de type femelle, dans lequel peut coulisser un élément de type mâle, soit une tige 4, qui sera assemblée à la carrure 3. Selon une variante, on pourrait toutefois agencer une tige 4 directement solidaire de la pièce d'attache 1 pour former la charnière entre cette dernière et la carrure 3 ou respectivement tout autre type de boîtier 2 ; dans les deux cas toutefois, l'axe commun pour le pivotement est celui de la tige 4.

L'avantage du mode de réalisation préférentiel avec une tige 4 amovible et modulaire par rapport à la charnière 5, elle-même solidaire de la pièce d'attache 1, est qu'il permet de choisir un matériau ayant des propriétés mécaniques et électrochimiques particulières, indépendamment des matériaux choisis pour le boîtier 2 et la pièce d'attache 1 du bracelet. On pourra ainsi de préférence choisir des tiges 4 en titane, ayant de meilleures propriétés de résistance et d'élasticité que les matériaux usuels tels que l'acier ou des métaux nobles comme les différents types d'or (blanc, jaune, rose) habituellement utilisés dans la bijouterie ou l'horlogerie.

Grâce à ces propriétés mécaniques avantageuses, il sera possible de réduire les dimensions de la tige 4, et notamment son diamètre, afin d'améliorer encore la compacité du système. Le diamètre de la tige 4 en titane est compris de préférence entre 0.75 et 0.9 millimètres pour conférer un bon compromis entre la compacité et la résistance au dispositif de fixation pour des carrures 3 de dimensions usuelles, c'est-à-dire dont le diamètre est typiquement compris entre 25 et 55 millimètres. Selon la variante préférentielle décrite, ce diamètre est égal à 0.8 millimètres pour une longueur de 7.4 millimètres lorsque la carrure a un diamètre de 30 millimètres.

Le titane présente par ailleurs également une excellente résistance à la corrosion et a une faible masse volumique, ce qui augmente le confort au porter grâce à réduction de poids conférée.

Selon ce mode de réalisation préférentiel, l'axe de la barrette 8 est parallèle à celui de la tige 4 de telle sorte que la double articulation formée par l'axe de la barrette 8 et celui de la tige 4 et de la charnière 5 permettent un confort optimal au porter pour l'utilisateur, avec des angles d'orientation mutuelle réduits respectivement entre le bracelet et la pièce d'attache 1, et entre la pièce d'attache 1 et la carrure 3.

On peut constater que la pièce d'attache 1 peut ainsi être fixée au bracelet sans nécessiter un assemblage simultané à la carrure, ce qui permet un assemblage modulaire sur bracelet sur la pièce d'attache 1, l'assemblage final sur la carrure 3 pouvant être effectué plus tard, voire même dans un autre lieu de production. Similairement il est toutefois également envisageable dans le cadre de l'invention de monter la pièce d'attache 1 de façon modulaire à la carrure 3 avant d'y fixer ultérieurement les bracelets à l'aide de barrettes, comme pourra le constater à la lecture de ce qui suit.

Pour assembler la pièce d'attache 1 à la carrure 3, les extrémités 41 de la tige 4, qui débordent de la charnière 5, sont introduites dans des trous d'insertion 60 de chevilles 6 destinées à être assemblées au boîtier 2, et ici à la carrure selon le mode de réalisation préférentiel illustré. Comme on peut le voir sur la figure 2, les trous d'insertion 60 sont de préférence borgnes, de telle sorte que leur fonds respectifs constitue des surfaces de butées empêchant tout mouvement axial de la tige. Selon une variante, on pourrait toutefois imaginer utiliser des trous traversants dans la mesure où le mouvement axial de la tige 4 serait suffisamment limité par la forme de l'évidement 31 pratiqué dans la carrure 3 pour y loger la charnière 5, ou encore par d'autres pièces de fixation, comme les vis 7 selon le mode de réalisation préférentiel illustré à la figure 2.

Pour les mêmes raisons que celles invoquées pour le choix du matériau pour la tige 4, les chevilles 6 seront de préférence également choisies en titane afin de conférer la meilleure résistance possible au dispositif de fixation, tout en réduisant légèrement le poids global. Les paires de tiges 4 - chevilles 6 en titane pourront ainsi être utilisées pour tout type de boîtier 2, qu'ils soient en acier ou en or par exemple, et également tout type de bracelet, en cuir ou en métal.

Les chevilles 6 sont ensuite disposées dans des logements 32 pratiqués dans la carrure 3. Comme on peut le voir sur les figures 1 et 2, les chevilles 6 et les logements 32 ont de préférence une forme cylindrique respectivement de type mâle et femelle correspondante, et l'axe des logements 32 est perpendiculaire à au plan de la carrure 3 afin de faciliter l'insertion des chevilles 6. Le plan de la carrure 3, ou respectivement du boîtier 2, est défini comme celui dans lequel serait disposé le cadran de la montre.

Une fois les chevilles 6 insérées dans leurs logements 32 respectifs, il faut encore fixer le dernier degré de liberté restant par rapport à la carrure 3, ici en translation selon leur axe d'insertion perpendiculaire au plan de la carrure 3. Selon une variante non illustrée, on pourrait pour ce faire envisager chasser les chevilles 6 dans leurs logements 32 respectifs, en agençant toutefois des éléments de préhension pour pouvoir les retirer lorsqu'on souhaite changer de bracelet. Cette variante présente toutefois l'inconvénient de n'utiliser que des forces de friction pour le maintien des chevilles 6 dans la carrure 3, qui peuvent se détériorer au fil du temps et par conséquent porter atteinte à la fiabilité de l'articulation proposée pour la pièce d'attache 1. On pourrait également utiliser des bouchons, également chassés dans des trous agencés dans la carrure, et qui présenteraient par conséquent des inconvénients similaires en termes de fiabilité d'assemblage sur le long terme, mais présenteraient l'avantage de recouvrir intégralement les chevilles, ce qui permettrait d'une part d'empêcher toute intrusion de matière (poussière etc.) et conférerait une meilleure esthétique grâce à la dissimulation du dispositif d'assemblage.

Selon le mode de réalisation préférentiel illustré aux figures 1 et 2, on préférera toutefois utiliser des vis 7 comme pièces de fixation pour simplifier le montage et le démontage de la pièce d'attache 1 par rapport à la carrure 3. Les têtes des vis 71 viennent prennent en étau les chevilles 6 contre la surface inférieure 311 de l'évidement dans lequel est logée la charnière 5.

Afin d'améliorer la compacité de l'articulation proposée pour les cornes 11 par rapport à la carrure, des épaulements 61 sont prévus au niveau de la surface supérieure des chevilles 6 afin de permettre la préhension de la surface inférieure 711 des têtes de vis 71 sur une surface d'appui 611 située d'une part plus vers le fond de l'évidement et 31 et plus vers le centre de la carrure 3. Les vis 7 sont introduites dans un filetage 33 dont l'axe 9 est également perpendiculaire au plan de la carrure et donc parallèle à celui des logements 32 des chevilles 6; la surface d'appui 611 s'étend de préférence au minimum sur une largeur de quelques dixièmes millimètres pour assurer la fiabilité du maintien des chevilles 6 dans leur logement 32. Selon le mode de réalisation préférentiel décrit, la surface d'appui 611 s'étend de préférence sur au moins 5 dixièmes de millimètres.

Selon le mode de réalisation préférentiel illustré notamment sur la figure 2, la profondeur P de l'épaulement 61 est égale à la hauteur H des têtes de vis 71, de telle sorte que la surface supérieure des têtes de vis 710 affleure au niveau de la surface inférieure 30 de la carrure 3 et améliore ainsi l'esthétique globale du dispositif de fixation proposé ainsi que le confort d'usage grâce à l'absence de partie proéminente au contact de la peau du porteur. Afin de pouvoir gérer l'orientation angulaire des encoches des vis, on pourra également choisir des filetages 33 plus profonds que les corps 70 des vis 7, de telle sorte que la course de ces dernières ne puisse pas être limitée par une butée et que l'orientation des encoches de serrage des vis 7 puisse être déterminée librement simplement en fonction de la force de maintien souhaitée entre la surface inférieure de la tête de vis 711 et la surface d'appui 611 de l'épaulement 61 de la cheville 6.

On pourra remarquer que, contrairement aux solutions de l'art antérieur, aucun trou traversant n'est désormais nécessaire dans le cadre de l'invention pour le montage de la pièce d'attache pivotante 1, mais seulement un évidement 31 de taille restreinte dans un boîtier 2 ou une carrure 3. La compacité du dispositif n'étant déterminée principalement que par la longueur de la tige 4 et de la charnière 5, on pourra choisir ces dernières de préférence les plus petites possible afin de les masquer le mieux possible aux yeux de l'utilisateur, notamment lorsqu'il porte l'article à son poignet. Selon le mode de réalisation illustré par la figure 1, la longueur relative de la tige 4 par rapport à la carrure 3 pourra être de préférence choisie comme étant au plus égale au tiers de cette dernière, voire même au quart lorsque la tige est réalisée en titane, afin de la dissimuler plus le plus facilement possible et améliorer ainsi l'esthétique conférée. La taille de la charnière 5 pourra quant à elle être ajustée à la largeur du bracelet, qui est en général choisie relativement proche de l'espacement entre les cornes 11, mais cette taille pourra être déterminée indépendamment de celle de la tige 4.

**Liste des références**

| | |
|---|---|
| **1** | Pièce d'attache |
| **11** | Cornes |
| **12** | Trous de fixation des barrettes |
| **2** | Boîtier |
| **3** | Carrure |
| **30** | Surface inférieure de la carrure |
| **31** | Evidement |
| **311** | Surface inférieure de l'évidement |
| **32** | Logement des chevilles |
| **33** | Filetages pour vis de maintien |
| **4** | Tige |
| **41** | Extrémités de la tige |
| **5** | Charnière |
| **6** | Chevilles |
| **60** | Trous d'insertion |
| **61** | Epaulement |
| **611** | Surface d'appui |
| **7** | Vis |
| **70** | Corps de vis |
| **71** | Tête de vis |
| **710** | Surface supérieure de la tête de vis |
| **711** | Surface inférieure de maintien de la tête de vis |
| **8** | Axe de la barrette |
| **9** | Axe du filetage |
| **P** | Profondeur de l'épaulement |
| **H** | Hauteur de la tête de vis |
| **A-A** | Axe de coupe de la figure 2 |

## Revendications

1. Dispositif de fixation pour un bracelet à un boîtier (2), comprenant une pièce d'attache (1) amovible reliée audit boîtier (2) de façon pivotante, **caractérisé en ce que** ladite pièce d'attache (1) comprend une charnière (5) pour l'assemblage audit boîtier (2),
une tige (4) étant insérée dans ladite charnière (5) et les extrémités (41) de ladite tige (4) étant logées dans des chevilles (6) amovibles solidaires dudit boîtier (2),
**caractérisé en ce que** lesdites chevilles (6) amovibles sont agencées dans des logements (32) dudit boîtier (2) selon un axe perpendiculaire à celui du plan du boîtier (2)

2. Dispositif de fixation pour un bracelet à un boîtier (2) selon la revendication 1, **caractérisé en ce que** lesdites tiges (4) et lesdites chevilles (6) amovibles sont en titane.

3. Dispositif de fixation pour un bracelet à un boîtier (2) selon la revendication 1 ou 2, **caractérisé en ce que** lesdites chevilles (6) amovibles comprennent des épaulements (61) définissant une surface d'appui (611) coopérant avec des pièces de fixation audit boîtier (2).

4. Dispositif de fixation pour un bracelet à un boîtier (2) selon la revendication 3, **caractérisé en ce que** lesdites pièces de fixation sont des vis (7), des surfaces inférieures (711) des têtes (71) desdites vis (7) venant en appui contre ladite surface d'appui (611) dudit épaulement (61) pour assembler lesdites chevilles (6) amovibles audit boîtier (2).

5. Dispositif de fixation pour un bracelet à un boîtier (2) selon la revendication 4, **caractérisé en ce que** la profondeur (P) de l'épaulement (61) est égale à la hauteur (H) desdites têtes de vis (71).

6. Dispositif de fixation pour bracelet à un boîtier (2) selon l'une des revendications précédentes, **caractérisé en ce que** ladite pièce d'attache (1) est formée par une paire de cornes (11) monobloc adaptées pour recevoir une barrette de fixation pour un bracelet.

7. Dispositif de fixation pour un bracelet à un boîtier (2) selon la revendication 6, **caractérisé en ce que** l'axe de ladite barrette (8) est parallèle à l'axe de ladite charnière (5).

## Patentansprüche

1. Befestigungsvorrichtung eines Armbandes an einem Gehäuse (2), umfassend ein lösbares Befestigungsteil (1), das mit dem Gehäuse (2) schwenkbar verbunden ist, **dadurch gekennzeichnet, dass** das Befestigungsteil (1) ein Scharnier (5) für die Montage an dem Gehäuse (2) umfasst,
wobei in das Scharnier (5) ein Stift (4) eingesetzt ist und wobei sich die Enden (41) des Stifts (4) in lösbaren Zapfen (6) befinden, die mit dem Gehäuse (2) zusammenhaltend verbunden sind,
**dadurch gekennzeichnet, dass** die lösbaren Zapfen (6) in Aufnahmen (32) des Gehäuses (2) längs einer Achse senkrecht zu jener der Ebene des Gehäuses (2) angeordnet sind.

2. Befestigungsvorrichtung eines Armbandes an einem Gehäuse (2) nach Anspruch 1, **dadurch gekennzeichnet, dass** die Stifte (4) und die lösbaren Zapfen (6) aus Titan hergestellt sind.

3. Befestigungsvorrichtung eines Armbandes an einem Gehäuse (2) nach Anspruch 1 oder 2, **dadurch gekennzeichnet, dass** die lösbaren Zapfen (6) Schultern (61) aufweisen, die eine Abstützfläche (611) definieren, die mit Teilen für die Befestigung an dem Gehäuse (2) zusammenwirkt.

4. Befestigungsvorrichtung eines Armbandes an einem Gehäuse (2) nach Anspruch 3, **dadurch gekennzeichnet, dass** die Befestigungsteile Schrauben (7) sind, wobei sich die Unterseiten (711) der Köpfe (71) der Schrauben (7) an der Abstützfläche (611) der Schulter (61) abstützen, um die lösbaren Zapfen (6) mit dem Gehäuse (2) zu verbinden.

5. Befestigungsvorrichtung eines Armbandes an einem Gehäuse (2) nach Anspruch 4, **dadurch gekennzeichnet, dass** die Tiefe (P) der Schulter (61) gleich der Höhe (H) der Schraubenköpfe (71) ist.

6. Befestigungsvorrichtung eines Armbandes an einem Gehäuse (2) nach einem der vorhergehenden Ansprüche, **dadurch gekennzeichnet, dass** das Befestigungsteil (1) aus einem einteilig ausgebildeten Paar Hörnern (11) gebildet ist, die zur Aufnahme eines Befestigungsstegs für ein Armband geeignet sind.

7. Befestigungsvorrichtung eines Armbandes an einem Gehäuse (2) nach Anspruch 6, **dadurch gekennzeichnet, dass** die Achse des Stegs (8) zu der Achse des Scharniers (5) parallel ist.

## Claims

1. Device for attaching a bracelet to a case (2), comprising a removable attachment part (1) pivotably connected to said case (2), **characterised in that** said attachment part (1) comprises a hinge (5) for assembly onto said case (2),
a rod (4) being inserted into said hinge (5) and the ends (41) of said rod (4) being housed in removable pins (6) rigidly secured to said case (2),
**characterised in that** said removable pins (6) are arranged in recesses (32) in said case (2) along an axis perpendicular to that of the plane of the case (2).

2. Device for attaching a bracelet to a case (2) according to claim 1, **characterised in that** said rods (4) and said removable pins (6) are made of titanium.

3. Device for attaching a bracelet to a case (2) according to claim 1 or 2, **characterised in that** said removable pins (6) comprise shoulders (61) defining a bearing surface (611) engaging with parts for attaching to said case (2).

4. Device for attaching a bracelet to a case (2) according to claim 3, **characterised in that** said attachment parts are screws (7), lower surfaces (711) of the heads (71) of said screws (7) bearing against said bearing surface (611) of said shoulder (61) in order to assemble said removable pins (6) to said case (2).

5. Device for attaching a bracelet to a case (2) according to claim 4, **characterised in that** the depth (P) of the shoulder (61) is equal to the height (H) of said screw heads (71).

6. Device for attaching a bracelet to a case (2) according to any of the previous claims, **characterised in that** said attachment part (1) is formed by a pair of one-piece horns (11) suitable for receiving an attachment bar for a bracelet.

7. Device for attaching a bracelet to a case (2) according to claim 6, **characterised in that** the axis of said bar (8) is parallel to the axis of said hinge (5).
